# EUROPÄISCHE PATENTSCHRIFT

(11) **EP 0 378 109 B1**
(45) Veröffentlichungstag und Bekanntmachung des Hinweises auf die Patenterteilung: **21.07.1993**
(21) Anmeldenummer: 90100154.5
(22) Anmeldetag: 04.01.1990
(51) Int. Cl.: A47C 27/14

(54) **Matratze unter Verwendung von Polsterkörpern aus Weichschaum**
Mattress using padded parts of soft foam
Matelas utilisant des corps en mousse souple

(30) Priorität: 10.01.1989 DE 8900196 U
(43) Veröffentlichungstag der Anmeldung: 18.07.1990
(73) Patentinhaber: Lück, Werner, D-46395 Bocholt (DE)
(72) Erfinder: Lück, Werner, D-46395 Bocholt (DE)
(74) Vertreter: Habbel, Hans-Georg, Dipl.-Ing.

(56) Entgegenhaltungen:
- WO-A-87/06442
- US-A- 3 846 857

## Beschreibung

Die Erfindung bezieht sich auf eine Matratze gemäß dem Oberbegriff des Hauptanspruches.

Aus der EP-B1-236 668 ist ein Polsterkörper aus Weichschaum für den Bettwarenbereich, die Matratzenindustrie od. dgl. bekannt, wobei dieser Polsterkörper im wesentlichen dadurch gebildet wird, daß mehrere Schaumstoffbahnen miteinander verbunden sind, die beidseitig durch Gewebe-, Gewirke-, Vlies- oder Folienbahnen abgedeckt sind. Die Schaumstoffbahnen sind dabei mit im Abstand voneinander angeordneten, die Schaumstoffbahnen geradlinig und ganz, d. h. von der Ober- bis zur Unterseite durchquerenden Stanzschnitten ausgerüstet, wobei diese Stanzschnitte rechtwinklig zueinander angeordnet sind und senkrecht zur Oberfläche der Schaumstoffbahnen geführt sind.

Aus der gattungsbildenden WO-87 06 442 ist eine "DECUBITUS-Matratze" bekanntgeworden, bei welcher ein Matratzenkern Ausnehmungen aufweist, in die einzelne Schaumstoffkörper eingesetzt werden können. Einzelne dieser einzelnen Schaumstoffkörper können nun in Anpassung an den Patienten wieder entnommen werden, so daß der Patient in dem Bereich, in dem der oder die Schaumstoffkörper entnommen wurden, theoretisch frei liegt. Eine sinnvolle Unterstützung der Wirbelsäule wird hierdurch nicht erreicht, und es wird vor allen Dingen nicht erreicht, daß nachts die Streßbelastung des Tages abgebaut wird und den Bandscheiben und der Wirbelsäule gute Bedingungen für ihren Stoffwechsel gegeben werden.

Der Erfindung liegt die Aufgabe zugrunde, eine Matratze zu schaffen, bei der Polsterkörper sinnvoll derart eingesetzt werden, daß die Matratze ein anatomisch richtiges Liegen ermöglicht. Außerdem soll sie sich durch progressiven Polsteraufbau dem persönlichen Gewicht stützend anpassen.

Diese der Erfindung zugrundeliegende Aufgabe wird durch die Lehre des Hauptanspruches gelöst.

Vorteilhafte Ausgestaltungen sind in den Unteransprüchen erläutert.

Das so geschaffene vierlagige Verbundsystem ermöglicht eine ausgewogene, dauerhafte Stützkraft mit Federungseigenschaften, die den medizinischen Anforderungen nach gesundem Liegen entsprechen. Bei Band-, Kreuz- oder Nackenschmerzen bietet die neue Matratze eine wirksame Hilfe zum erholsamen Schlaf, weil die Wirbelsäule anatomisch richtig gelagert wird. Druck- oder Durchblutungstörungen werden vermieden, weil eine Muldenbildung durch die einzigartige Punktelastizität ausgeschlossen ist. Die Auflage und der Kern der Matratze geben dem Druck des Körpers nicht nur nach, sondern stützen und entspannen ihn an seinen empfindlichen Stellen. Die neue Matratze paßt sich der Wirbelsäule in den wechselnden Schlaflagen flexibel an. Die eingesetzten Polsterkörper nehmen der Matratze die Spannung, lassen die Luft frei zirkulieren und sorgen somit für eine ständige Frische. Die eigentliche Polsterauflage ist abnehmbar und kochwaschbar. Diese ideale Reinigungsmöglichkeit ist in der häuslichen Krankenpflege ein nicht zu unterschätzender Vorteil.

Die Teilung der Matratze ermöglicht die Verwendung von wasserdichten Betteinlagen.

Ein Ausführungsbeispiel der Erfindung wird nachfolgend anhand der Zeichnung erläutert.

In der Zeichnung ist ein Matratzenausschnitt dargestellt. Die Matratze besteht im wesentlichen aus einem Polsterkern 1, der im eigentlichen Liegebereich eine Ausnehmung 2 aufweist. In diese Ausnehmung 2 wird ein Polsterkörper 5 eingesetzt, der aus zwei Schaumstoffbahnen 3 und 4 besteht, die miteinander durch punktförmige oder strichförmige materialschlüssige Verbindungsstellen verbunden sind, wobei die Schaumstoffbahn 3 zudem in gleicher Weise mit der Oberseite der Ausnehmung 2 verbunden ist.

Die Schaumstoffbahnen 3 und 4 weisen die geradlinigen und die Schaumstoffbahnen ganz durchsetzenden Stanzschnitte auf.

Die so gebildete Einheit wird von einer Vliesumhüllung 7 umgeben und zusammengefaßt.

Die Vliesumhüllung 7 wird von einem abnehmbaren Jerseybezug 8 umgeben, der damit waschbar und auswechselbar ist.

Nach außen hin ist wiederum eine Schaumstoffbahn 6 vorgesehen ist, die somit einen Polsterkörper bildet, wobei diese Schaumstoffbahn 6 ebenfalls die geradlinigen und sie ganz durchquerenden Stanzschnitte aufweist. An der Unterseite der Schaumstoffbahn 6 ist ein Jerseybezug 10 vorgesehen und die Außenseite der Schaumstoffbahn 6 wird von einem Wirkfrottierbezug 9 umgeben, der liegefreundlich ist. Der Wirkfrottierbezug 9 ist mit dem Jerseybezug 10 über Stepplinien 12 verbunden, wodurch auch die Schaumstoffbahn 6 eingefaßt wird. Nicht dargestellt ist die Möglichkeit, daß die Einheit aus Bezug 9, Bezug 10 und Schaumstoffbahn 6 abnehmbar ausgebildet ist. Zwischen die Schaumstoffbahn 6 und die sich darunter befindende Matratze kann eine wasserdichte Einlage 11 eingeschoben werden. Somit ist diese Matratze z. B. auch für die Altenpflege und insbesondere die häusliche Altenpflege besonders gut geeignet, da die empfindlichen Teile leicht waschbar sind und das Einsetzen der wasserdichten Einlage problemlos möglich ist.

Vorzugsweise bestehen die Schaumstoffbahnen aus einem Polyurethanschaumstoff, in dem die Stanzschnitte vorgesehen sind. Zur Verdeutlichung des Aufbaues der erfindungsgemäßen Matratze wird darauf hingewiesen, daß beispielsweise der Polsterkern ein Raumgewicht von 40 kg/cbm aufweisen kann, die Schaumstoffbahn 3 ein Raumgewicht von 30 kg/cbm, die Schaumstoffbahn 4 ein Raumgewicht von 22 kg/cbm und die Schaumstoffbahn 6 ein Raumgewicht von 21 kg/cbm aufweisen kann.

Die Jerseybezüge bestehen aus 100 % Baumwolle und der Wirkfrottierbezug 9 aus einem Wirkfrottier mit 30 % Polyesteranteil.

## Patentansprüche

1. Matratze, bestehend aus einem Polsterkern (1) mit einer Ausnehmung (2), in der ein Polsterkörper (5) angeordnet ist und einem den Polsterkern (1) und den Polsterkörper (5) umgebenden Bezug (9), der einen die gesamte Liegefläche abdeckenden abnehmbaren Polsterkörper (6) aufweist, wobei die Polsterkörper (5,6) aus Weichschaum sind, dadurch gekennzeichnet, daß der in sie Ausnehmung (2) einlegbare Polsterkörper (5) aus zwei Schaumstoffbahnen (3, 4) gebildet ist, die je mit im Abstand voneinander angeordneten, die jeweilige Schaumstoffbahn geradlinig und ganz, d.h. von der Ober- bis zur Unterseite durchquerenden Stanzschnitten versehen sind, wobei die Stanzschnitte rechtwinklig zueinander angeordnet und senkrecht zur Oberfläche der jeweiligen Schaumstoffbahn geführt sind
daß der Polsterkern (1) ein höheres Raumgewicht als der einlegbare Polsterkörper (5) aufweist,
daß die untere Schaumstoffbahn (3) des Polsterkörpers (5) ein niedrigeres Raumgewicht als der Polsterkern (1), aber ein höheres Raumgewicht als die darüberliegende Schaumstoffbahn (4) aufweist und der die Liegefläche abdeckendes Polsterkörper (6) ein niedrigeres Raumgewicht als die obere Schaumstoffbahn (4) aufweist.

2. Vorrichtung nach Anspruch 1, dadurch gekennzeichnet, daß die untere Schaumstoffbahn (3) des einlegbaren Polsterkörpers (5) punkt- oder strichförmig materialschlüssig mit der Oberseite der Ausnehmung (2) verbunden ist und die obere Schaumstoffbahn (4) durch punktförmige oder strichförmige materialschlüssige Verbindungsstellen mit der Schaumstoffbahn (3) verbunden ist.

3. Vorrichtung nach Anspruch 1 oder 2, dadurch gekennzeichnet, daß der Polsterkern (1) und der einlegbare Polsterkörper (5) von einer Vliesumhüllung (7) umhüllt sind.

4. Vorrichtung nach einem oder mehreren der vorhergehenden Ansprüche, dadurch gekennzeichnet, daß die Vliesumhüllung (7) von einem abnehmbaren Textilbezug (8) umhüllt ist.

5. Vorrichtung nach einem oder mehreren der vorhergehenden Ansprüche, dadurch gekennzeichnet, daß der die Liegefläche abdeckende Polsterkörper 6 an seiner Außenseite durch einen körperfreundlichen Bezug (9) abgedeckt ist, der wenigstens die Ober- und die Randseiten der Matratze abdeckt und abnehmbar ausgebildet ist.

6. Vorrichtung nach einem oder mehreren der vorhergehenden Ansprüche, dadurch gekennzeichnet, daß an der Unterseite des abdeckenden Polsterkörpers (6) ein Textilbezug (10) vorgesehen ist und der obere Bezug (9) mit dem unteren Bezug (10) punkt- und/oder linienförmig versteppt ist.

7. Matratze nach einem oder mehreren der vorhergehenden Ansprüche, dadurch gekennzeichnet, daß zwischen dem abdeckenden Polsterkörper (6) und dem einlegbaren Polsterkörper (5) eine wasserdichte Einlage (11) eingesetzt ist.

8. Vorrichtung nach einem oder mehreren der vorhergehenden Ansprüche, dadurch gekennzeichnet, daß der obere Bezug (9) als Wirkfrottierware ausgebildet ist.

9. Vorrichtung nach einem oder mehreren der vorhergehenden Ansprüche, dadurch gekennzeichnet, daß der untere Bezug (10) und der Textil Bezug (8) als Jersey-Bezug ausgebildet sind.

## Claims

1. A mattress, consisting of a padded core (1) with a recess (2), in which a padded member (5) is arranged, and a cover (9) enclosing the padded core (1) and the padded member (5), which cover (9) comprises a removable padded member (6) covering the entire lying surface, the padded members (5, 6) being of flexible foam, characterised in that the padded member (5) insertable in the recess (2) consists of two foamed material webs (3, 4), which are each provided with spacedly arranged punched cuts passing in a straight line right through the respective foamed material web, i.e. from the top to the bottom, the punched cuts being arranged at right angles to each other and perpendicular to the surface of the respective foamed material web, in that the padded core (1) has a higher relative density than the insertable padded member (5), and in that the lower foamed material web (3) of the padded member (5) has a lower relative density than the padded core (1), but a higher relative density than the foamed material web (4) lying thereon and the padded member (6) covering the lying surface has a lower relative density than the upper foamed material web (4).

2. A device according to claim 1, characterised in that the lower foamed material web (3) of the insertable padded member (5) is connected punctiformly or linearly and material-sealingly with the top of the recess (2) and the upper foamed material web (4) is connected with the foamed material web (3) by punctiform or linear material-sealing connection points.

3. A device according to claim 1 or claim 2, characterised in that the padded core (1) and the insertable padded member (5) are sheathed by a non-woven fabric jacket (7).

4. A device according to one or more of the preceding claims, characterised in that the non-woven fabric jacket (7) is sheathed in a removable textile cover (8).

5. A device according to one or more of the preceding claims, characterised in that the padded member (6) covering the lying surface is covered on the outside by a body-friendly cover (9), which covers at least the top and sides of the mattress and is of removable construction.

6. A device according to one or more of the preceding claims, characterised in that a textile cover (10) is provided on the bottom of the covering padded member (6) and the top cover (9) is connected with the bottom cover (10) by punctiform or linear quilting.

7. A mattress according to one or more of the preceding claims, characterised in that a water-tight insert (11) is inserted between the covering padded member (6) and the insertable padded member (5).

8. A device according to one or more of the preceding claims, characterised in that the top cover (9) is constructed as knitted towelling fabric.

9. A device according to one or more of the preceding claims, characterised in that the bottom cover (10) and the textile cover (8) are constructed as jersey covers.

## Revendications

1. Matelas composé d'un noyau de rembourrage (1) avec un évidement (2) dans lequel un corps de rembourrage (5) est disposé, et d'une housse (9) entourant le noyau (1) et le corps (5), qui présente un corps (6) amovible couvrant toute la surface de couchage, les corps (5,6) étant composés de mousse souple, caractérisé en ce que le corps (5) pouvant être introduit dans l'évidement (2) est formé de deux bandes de mousse (3,4), qui sont pourvues chacune de découpes disposées à distance les unes des autres, traversant chaque bande de mousse en ligne droite et entièrement, c'est-à-dire de la face supérieure à la face inférieure, les découpes étant disposées à angle droit les unes par rapport aux autres et verticales par rapport à la surface supérieure de la bande de mousse correspondante, en ce que le noyau (1) présente un plus grand poids par unité de volume que le corps (5) inséré, en ce que la bande de mousse inférieure (3) du corps (5) présente un plus petit poids par unité de volume que le noyau (1), mais un plus grand poids par unité de volume que la bande de mousse (4) sus-jacente et le corps (6) couvrant la surface de couchage présente un plus petit poids par unité de volume que la bande de mousse supérieure (4).

2. Dispositif selon la revendication 1, caractérisé en ce que la bande de mousse inférieure (3) du corps (5) inséré est reliée par engagement du matériau sur des points ou des traits avec la face supérieure de l'évidement (2) et la bande de mousse inférieure (4) est reliée par engagement du matériau sur des points ou des traits avec la bande de mousse (3).

3. Dispositif selon la revendication 1 ou 2, caractérisé en ce que le noyau (1) et le corps (5) inséré sont entourés d'une enveloppe en non-tissé (7).

4. Dispositif selon l'une ou l'ensemble des revendications précédentes, caractérisé en ce que l'enveloppe en non-tissé (7) est enveloppée par une housse en textile (8) amovible.

5. Dispositif selon l'une ou l'ensemble des revendications précédentes, caractérisé en ce que le corps (6) couvrant la surface de couchage est couvert sur sa face extérieure par une housse (9) confortable pour le corps, qui couvre au moins la face supérieure et les côtés du matelas et qui est conçue de manière amovible.

6. Dispositif selon l'une ou l'ensemble des revendications précédentes, caractérisé en ce qu'une housse en textile (10) est prévue sur la face inférieure du corps (6) couvrant et la housse (9) supérieure est piquée par points et/ou par lignes avec la housse (10) inférieure.

7. Matelas selon l'une ou l'ensemble des revendications précédentes, caractérisé en ce qu'une alèse (11) imperméable est introduite entre le corps (6) couvrant et le corps (5) inséré.

8. Dispositif selon l'une ou l'ensemble des revendications précédentes, caractérisé en ce que la housse supérieure (9) est conçue en tricot éponge.

9. Dispositif selon l'une ou l'ensemble des revendications précédentes, caractérisé en ce que la housse inférieure (10) et la housse en textile (8) sont conçues comme des housses en jersey.
